# FASCICULE DE BREVET EUROPEEN

(11) **EP 1 804 143 B1**
(45) Date de publication et mention de la délivrance du brevet: **03.06.2009**
(21) Numéro de dépôt: 05028554.3
(22) Date de dépôt: 28.12.2005
(51) Int. Cl.: G04B 35/00, G04B 31/00

(54) **Pièce d'horlogerie mécanique comprenant des moyens de réglage de l'ébat d'un mobile tournant**
Mechanische Uhr mit Vorrichtung zur Einstellung des Spieles eines Drehteiles
Mechanical timepiece provided with means for adjusting the backlash of a wheel

(43) Date de publication de la demande: 04.07.2007
(73) Titulaire: Omega SA, 2500 Bienne (CH)
(72) Inventeur: Rüfenacht, Christian, 2502 Bienne (CH); Villar, Yvan, 2504 Bienne (CH)
(74) Mandataire: Surmely, Gérard

(56) Documents cités:
- CH-A- 368 752
- CH-A- 503 308
- FR-A- 1 545 748

## Description

La présente invention concerne une pièce d'horlogerie mécanique comprenant des moyens de réglage de l'ébat d'un mobile tournant, en particulier de l'ébat d'un balancier.

On connaît du document du brevet CH 368 752 un dispositif de réglage de l'ébat axial de l'axe d'un balancier par déformation élastique du coq. Le coq est formé d'une base fixée sur une platine et d'une planche dans laquelle est agencée un des deux paliers dans lesquels pivote l'axe du balancier. A l'extrémité libre de la planche est prévue une vis de réglage ayant sa tête du côté du balancier. Cette vis est actionnable depuis le dessus de la planche et la tête est engagée dans une gorge d'une deuxième vis adjacente servant de support à la vis de réglage. En actionnant cette vis de réglage, on déforme la planche du coq en variant la hauteur de l'extrémité libre de celle-ci. La planche présente une épaisseur sensiblement constante avec une légère surépaisseur du côté de la base du coq.

On observe qu'une déformation de la planche du dispositif décrit ci-dessus engendre des contraintes au niveau du palier agencé dans la planche. En effet, ce palier est situé dans une région où les tensions dues à la déformation de la planche au moyen de la vis de réglage sont relativement importantes. Ceci engendre également des tensions dans les éléments associés au palier et peut être néfaste à la rotation libre de l'axe du balancier.

On connaît également du document de brevet FR 1.545.748 un dispositif de réglage de l'ébat d'un balancier dans une pièce d'horlogerie. Le coq est formé ici par une base fixée à une platine et par une planche dans la partie centrale de laquelle est agencé le palier supérieur pour l'axe du balancier et finalement par une partie terminale prolongeant ladite planche. Cette partie terminale présente une surface inférieure inclinée. Un disque agencé de manière excentrée sur une goupille est prévue pour varier la auteur de la partie terminale relativement à la platine. Le disque excentré est prévu en appui contre la surface inférieure inclinée de sorte que l'actionnement de la goupille sur laquelle il est monté engendre un déplacement en hauteur de la partie terminale. Il est résulte une déformation de la planche du coq; ce qui permet d'ajuster l'ébat du balancier. Comme dans le document précédent, la déformation de la planche du coq engendre des tensions relativement importantes dans la partie centrale de cette planche où est agencé le palier. Ces tensions sont néfastes pour le palier et les divers éléments qui lui sont associés. Dans le cas présent, la déformation est essentiellement localisée dans la partie centrale étant donné que celle-ci présente un évidemment inférieur prévu dans la région superposée au spiral. Ceci engendre une certaine courbure de la planche dans cette région centrale; ce qui est néfaste pour la rotation libre du balancier.

On connaît encore un tel dispositif du document de brevet CH 503 308 qui a pour objet un dispositif de réglage de la position en hauteur d'un pont d'un mouvement d'horlogerie, notamment du coq. Le coq est formé d'une base et d'une planche. La planche présente à l'extrémité opposée à la base une vis qui repose sur un pont ou la platine du mouvement. En actionnant cette vis, on varie la hauteur relative de l'extrémité de la planche. Ceci engendre une déformation de cette planche et donc également une variation de la position du palier agencé dans une partie centrale de la planche. On règle ainsi l'ébat du balancier. La vis de réglage est maintenue dans une position définie par une deuxième vis dont la tête appuie sur la tête de la vis de réglage. L'enseignement de ce document est similaire à celui des deux documents cités ci-avant. Il présente les mêmes inconvénients.

Un but de la présente invention est de proposer un dispositif de réglage de l'ébat d'un mobile tournant dans une pièce d'horlogerie, en particulier d'un balancier, qui soit relativement peu onéreux et permettant de régler l'ébat du mobile tournant de manière efficace et rapide, par une déformation élastique du pont muni du palier supérieur dans lequel pivote l'axe de ce mobile tournant, mais en limitant les tensions de déformation dans la région où est agencé ce palier supérieur.

A cet effet la présente invention comme défini par la revendication 1 concerne une pièce d'horlogerie mécanique équipée d'un mobile tournant qui comprend un axe ou arbre dont une extrémité pivote dans un premier palier porté par un pont et l'autre extrémité pivote dans un second palier agencé dans une platine, cette pièce d'horlogerie comprenant des moyens de réglage de l'ébat de cet axe ou arbre du mobile tournant Ces moyens de réglage sont formés d'une part par un moyen de fixation d'une première partie du pont à la platine qui laisse cette première partie dans une position fixe relativement à la platine et, d'autre part, par un moyen de déformation du pont qui est agencé pour varier la position relative entre une deuxième partie de ce pont et la platine en déformant ce pont, ces première et deuxième parties étant prévues pour qu'un actionnement du moyen de déformation engendre une variation de la position du premier palier relativement au deuxième palier. Cette pièce d'horlogerie comprend au moins une zone de moindre résistance mécanique située soit entre la zone du premier palier et l'une des deux parties, soit entre lesdites deux parties et hors de la zone dudit premier palier et définissant une zone de déformation localisée ou une articulation flexible entre ces première et deuxième parties. Dans une variante préférée, cette zone de déformation localisée est définie par une rainure transversale effectuée du côté de la face inférieure de la planche du pont.

Dans un mode de réalisation particulier, le pont est double et les première et deuxième parties dont définies par les deux bases du pont. Dans ce dernier cas, il est prévu deux zones de moindre résistance mécanique définies par deux rainures transversales agencées respectivement aux deux extrémités de la planche, c'est-à-dire à la périphérie immédiate des deux bases.

La présente invention sera décrite ci-après de manière détaillée à l'aide du dessin annexé, donné à titre d'exemples nullement limitatifs, dans lequel :
- la figure 1 est une vue partielle en perspective d'un mouvement horloger ayant un pont de balancier équipé d'un dispositif de réglage de l'ébat du balancier selon la présente invention;
- la figure 2 est une vue en perspective du pont de balancier du mode de réalisation représenté à la figure 1;
- les figures 3 à 6 sont diverses représentations du dispositif de réglage de l'ébat du balancier équipant le mouvement horloger de la figure 1;
- la figure 7 est une vue latérale d'un pont de balancier semblable à celui de la figure 1 et dans un état déformé;
- la figure 8 est une vue latérale d'un pont de balancier selon une réalisation ne faisant pas l'objet de l'invention;
- la figure 9 représente un deuxième mode de réalisation d'un pont de balancier équipé d'un dispositif de réglage de l'ébat du balancier selon l'invention; et
- la figure 10 montre une variante de réalisation du dispositif de réglage selon invention.

A la figure 1 est représenté un premier mode de réalisation d'une pièce d'horlogerie mécanique 2 équipée d'un mobile tournant et comprenant des moyens de réglage de l'ébat de ce mobile tournant selon la présente invention.

Le premier mode de réalisation de l'invention sera décrit ci-après à l'aide des figures 1 à 7. Le pont dans ce mode de réalisation est un pont de balancier 4 et le mobile tournant est un balancier 6. De manière classique, le balancier 6 comprend un axe dont une première extrémité pivote dans un premier palier porté par la planche 10 du pont de balancier. Le premier palier est agencé dans une ouverture d'un porte-piton 8 avec un dispositif pare-choc connu de l'homme du métier. Le porte-piton 8 repose sur l'assise centrale 12 du pont 4. La deuxième extrémité de l'axe du balancier pivote dans un second palier agencé dans une platine 14 de la pièce d'horlogerie 2.

Le pont de balancier 4 est un pont double formé de deux bases 16 et 18 agencées respectivement d'un côté et de l'autre de la planche 10 et donc du premier palier agencé dans la partie centrale 20 de ce pont. L'assise 12 pour le porte-piton présente dans cette variante une épaisseur inférieure à celle de la planche 10 dans ses deux parties directement adjacentes à cette assise. Selon invention, le pont 4 comprend deux zones de moindre résistance mécanique 22 et 24 agencées respectivement aux deux régions d'extrémité de la planche 10, c'est-à-dire respectivement entre les deux bases 16 et 18 et la partie centrale 20 portant le premier palier pour l'axe du balancier. Ces deux zones de moindre résistance mécanique sont ici formées chacune par une zone transversale définie par une rainure d'une certaine largeur. Nous reviendrons sur la fonction de ces zones de moindre résistance mécanique par la suite.

D'une part il est prévu une vis de fixation rigide 30 d'une première partie 16 du pont 4 à la platine 14, cette première partie étant définie dans ce mode de réalisation par la base 16. D'autre part, la deuxième base 18 du pont 4 définit une deuxième partie fixée à ladite platine au moyen d'une vis de serrage 32. Cette deuxième partie 18 est associée à un moyen 34 de déformation élastique du pont 4. Ce moyen de déformation est constitué ici par une vis 34 de diamètre relativement grand et percée en son centre. Cette vis de réglage 34 comprend une tête plate 36 munie d'une fente permettant de visser cette vis depuis la partie inférieure du pont 4. La vis de réglage 34 comprend en outre un cylindre 38 présentant un filetage extérieur fin de manière à pouvoir varier finement la distance entre la surface externe 37 de la tête 36 et la surface inférieure 5 du pont 4. Le trou 40 qui traverse la vis 34 présente un diamètre supérieure à celui de la vis de serrage 32, de manière que celle-ci peut être introduite librement dans ce trou traversant 40.

La vis 34 est vissée dans un trou 42 traversant la base 18 du pont 4 Le trou 42 présente un élargissement dans la partie supérieure de la base 18 avec une surface annulaire sensiblement plane et servant de butée à la tête de la vis de serrage 32. Cette vis 32 est vissée à son extrémité inférieure dans la platine 14 pour assurer la fixation de la base 18 à la platine 14.

La vis réglage 34 présente à son extrémité supérieure opposée à la tête 36 une partie annulaire supérieure présentant deux fentes 44 diamétralement opposées et agencées pour permettre d'y insérer un tournevis pour tourner cette vis de réglage 34 depuis la face supérieure 46 du pont en l'absence de la vis de serrage 32, comme cela ressort en particulier des figures 4 et 6. Un ressort de friction ayant la forme d'une rondelle incurvée 48 est agencé entre la tête 36 de la vis 34 et la surface inférieure 5 de la base 18. Pour assurer un positionnement de cette base 18 dans le plan général du mouvement horloger 2, une goupille de positionnement 50 est prévue.

En tournant la vis de réglage 34, on varie la position relative entre la base 18 et la platine 14 étant donné que la surface inférieure 37 de la tête 36 repose sur cette platine. Pour effectuer le réglage de la hauteur de la base 18, on enlèvera la vis de serrage 32 de manière à pouvoir effectuer ce réglage depuis la surface supérieure 46 du pont 4 par l'ouverture traversante 42. Pour ce faire, l'horloger maintiendra par exemple à l'aide d'un outil approprié la vis 34 en appui contre la platine 14 si cela s'avère nécessaire Etant donné que la base 16 est fixée à la platine dans une position invariable, un actionnement de la vis de réglage 34 engendre une déformation du pont 4, comme cela est représenté à la figure 7. Ainsi, en actionnant la vis de réglage 34, on varie la distance entre la base 18 et la platine 14 et on déforme la planche 10 de sorte que la zone centrale 20, où est situé le palier supérieur pour l'axe du balancier, subit également un déplacement permettant ainsi le réglage de l'ébat de ce balancier.

Comme déjà décrit précédemment, la planche 10 comprend à ses deux parties d'extrémité deux zones 22 et 24 de moindre résistance mécanique qui définissent chacune une zone de déformation localisée ou articulation flexible entre les deux bases 16 et 18. Ces zones de déformation localisée sont obtenues par l'usinage de deux rainures du côté inférieur de la planche 10 qui définissent des zones transversales du pont 4 ayant une moindre épaisseur que les deux régions adjacentes 54 et 56, respectivement 55 et 57. La déformation du pont est ainsi localisée essentiellement dans les deux zones transversales 22 et 24 de sorte que les bases 16 et 18 subissent quasi aucune tension due à la déformation et la partie centrale 20 de la planche 10 demeure sensiblement plane. De plus, ces zones 22 et 24 permettent de diminuer globalement les tensions engendrées dans le pont de balancier 4 lorsque la base 18 est déplacée en hauteur relativement à la base 16. l'ajustement de l'ébat du balancier peut engendrer une certaine inclinaison de la partie centrale 20 de la planche 10, mais cette inclinaison demeure faible.

Grâce à l'invention, l'assise 12 du porte-piton demeure plate et soumise à relativement peu de tension. On remarquera que l'agencement des zones de moindre épaisseur 22 et 24 est d'autant plus nécessaire que l'assise 12 du porte-piton est formée par un usinage de la planche 10. Ainsi, l'assise 12 présente une épaisseur moindre que les régions périphériques 54 et 55 à cette assise 12, ce qui rend la zone centrale 20 plus facilement déformable. De ce fait, dans le dispositif représenté à la figure 8, en absence des zones transversales selon l'invention, le pont 4A présente sensiblement une déformation en S, la déformation de la planche 10A étant située substantiellement au niveau de sa partie centrale 20A. Cette partie centrale subit alors fortement les contraintes de déformation. Ceci est néfaste pour le palier et la rotation du mobile dont une extrémité pivote dans ce palier. L'homme du métier pourra concevoir d'autres ponts et d'autres moyens pour réduire les tensions internes dans la planche du pont déformée par les moyens de réglage de l'ébat du balancier.

Le dispositif de réglage de l'ébat selon la présente invention est relativement simple et donc peu onéreux. De plus, l'agencement coaxial de la vis de serrage 32 et de la vis de réglage 34 n'augmente pas l'encombrement du pont.

Le montage du dispositif de réglage de l'ébat est effectué aisément en vissant simplement la vis de réglage 34 depuis la face inférieure 5 du pont 4 jusqu'à ce que sa tête soit environ à une certaine hauteur définie. Ensuite, le pont peut être assemblé à la platine avec le balancier monté dans les deux paliers qui lui sont associés. Ensuite, l'ébat du balancier (ou d'un autre mobile tournant) peut être réglé simplement en tournant la vis 34 à l'aide de la fente 44 prévue à son extrémité supérieure opposée à la tête 36, cette extrémité supérieure étant accessible par un outil depuis la face supérieure 46 du pont au travers de l'ouverture 42 traversant la base 18. Une fois le réglage effectué, la vis 32 est insérée dans le trou traversant 40 de la vis de réglage 34 et serrée de manière à fixer rigidement la base 18 à la platine 14. La rondelle élastique 48 assure un maintien de la vis de réglage 34 dans la position prévue. Une fois l'ajustement de la distance entre les deux paliers finement effectué au moyen de la vis de réglage 34, le système de réglage de la hauteur du pont 4 est masqué et le pont est solidement fixé à la platine.

On remarquera que la présente invention peut également s'appliquer à un mouvement horloger équipé d'un tourbillon et dans lequel l'ébat de la cage du tourbillon est ajusté à l'aide du dispositif de la présente invention associé au pont du tourbillon portant un des deux paliers dans lequel pivote la cage du tourbillon.

A la figure 9 est représenté schématiquement en coupe un deuxième mode de réalisation d'une pièce d'horlogerie selon la présente invention.

Dans ce mode de réalisation, le pont de balancier 64 est du type simple, c'est-à-dire avec une base 68 agencée à une extrémité de la planche 70 qui présente à son autre extrémité libre 72 un premier palier 74 dans lequel pivote l'axe 76 du balancier 6. La seconde extrémité de l'axe 76 pivote dans un palier 78 agencé dans la platine 14. Les paliers 74 et 78 sont représentés de manière schématique à la figure 9. De manière classique, le palier 74 est généralement associé à un dispositif pare-choc connu de l'homme du métier.

Les moyens de réglage de l'ébat du balancier 6 sont obtenus, selon le principe de la présente invention, par déformation du pont 64 engendrant une variation de l'inclination de la planche 70 et par conséquent une variation de la distance entre les paliers 74 et 78. Pour ce faire, la base 68 comprend deux parties distinctes 80 et 82 séparées par une zone intermédiaire 84 définissant une zone transversale de moindre résistance mécanique permettant une déformation localisée entre les parties 80 et 82 de la base. La partie 80 qui est la plus éloignée du palier 74 est fixée rigidement à la platine 14 au moyen d'une vis de fixation 30. Cette première partie 80 est maintenue dans une position fixe et invariable relativement à la platine 14 lorsque la vis 30 est serrée. La deuxième partie 82 est équipée d'un dispositif permettant de varier la position de cette partie 82 relativement à la platine 14, ce qui engendre une déformation du pont en particulier dans la région intermédiaire 84. Ainsi la position relative entre les deux parties 80 et 82 du pont 64 peut être variée, ce qui engendre un déplacement de la planche 70 et en particulier du palier 74 relativement à la platine 14. Le moyen de déformation du pont agissant sur la deuxième partie 82 est semblable à celui décrit dans le cadre du premier mode de réalisation. Il ne sera donc pas à nouveau décrit ici.

A la figure 10 est représentée un autre mode de réalisation du moyen de déformation du pont 4B. Cette alternative peut s'appliquer aux deux modes de réalisation d'une pièce d'horlogerie selon l'invention décrits ci-avant. Cependant, le mode de réalisation représenté à la figure 10 correspond au cas d'un pont double selon le premier mode de réalisation représenté à la figure 1. Le pont 4B comprend donc une base 18B similaire à la base 18 du mode de réalisation de la figure 1.

Le mode de réalisation de la figure 10 se distingue essentiellement de celui décrit à l'aide des figures précédentes par le fait que la vis de fixation de la base 18B à la platine 14 n'est pas coaxiale à la vis 94 de réglage de l'ébat du balancier. En effet, la vis 94, servant à la déformation du pont 4B et à la variation de la position relative entre la base 18B et la platine 14, est agencée entre la vis de serrage 32 et la planche 10 du pont 4B. On notera de suite que cette vis 94 peut également être agencée de l'autre côté de la vis 32. La vis de réglage 94 se distingue de la vis 34 des autres modes de réalisation par le fait qu'elle ne présente pas de trou traversant et par le fait que son extrémité supérieur 96 est visible et accessible depuis la face supérieure 46 du pont 4B alors que la vis de serrage 32 est mise en place dans le trou traversant 98 effectué dans la base 18B. L'extrémité 96 de la vis 94 présente une fente 44B permettant de tourner cette vis 94 et donc de varier la distance entre la base 18B et la platine 14. Pour augmenter cette distance, l'horloger desserrera évidemment la vis 32.

Ce dernier mode de réalisation du dispositif de réglage de l'ébat du balancier présente certains avantages mais également certains inconvénients. L'actionnement du moyen de déformation 94, formé ici également par un seul élément, peut être effectué tout en laissant la vis de fixation 32 en place dans son trou 98. La vis de réglage 94 est massive et donc moins onéreuse que la vis 34 du premier mode de réalisation. Par contre, ce mode de réalisation est plus encombrant et nécessite notamment des dimensions de la base 18B supérieures aux dimensions de la base 18 du premier mode de réalisation.

Finalement, on mentionnera que dans un autre mode de réalisation similaire au deuxième mode représenté à la figure 9, la vis de réglage 34 associée à la vis de serrage 32 peut être remplacée par une seule vis semblable à la vis 94 représentée à la figure 10. Dans ce cas, le pont 64 sera usiné de telle manière que le réglage de l'ébat du balancier nécessite toujours et impérativement de dévisser la vis de réglage 94 de manière à éloigner le palier 74 du palier 76. Ainsi, la tête 36 de la vis 94 restera en appui contre la surface de la platine 14 par la résistance mécanique due à la déformation du pont 64. La section de la partie intermédiaire 84 sera sélectionnée de manière à permettre une déformation de cette zone en dévissant la vis de réglage 94 tout en garantissant une force suffisante exercée sur la tête 36 pour la maintenir plaquée contre la platine 14 lorsque la vis 30 est serrée.

## Revendications

1. Pièce d'horlogerie mécanique équipée d'un mobile tournant (6) qui comprend un axe dont une extrémité pivote dans un premier palier agencé dans une zone (20, 72) d'un pont (4; 4A; 4B; 64) et l'autre extrémité pivote dans un second palier agencé dans une platine (14), cette pièce d'horlogerie comprenant des moyens de réglage de l'ébat dudit mobile tournant qui sont formés d'une part par un moyen de fixation (30) d'une première partie (16; 80) dudit pont à ladite platine laissant cette première partie dans une position fixe relativement à ladite platine et, d'autre part, par un moyen de déformation (34; 94) dudit pont qui est agencé pour varier la position relative entre une deuxième partie (18; 18B; 82) dudit pont et ladite platine en déformant ce pont, ces première et deuxième parties dudit pont étant prévues pour qu'un actionnement dudit moyen de déformation de ce pont engendre une variation de la distance entre ledit premier palier et ledit deuxième palier, **caractérisée en ce qu'**elle comprend au moins une zone (22, 24; 84) de moindre résistance mécanique située soit entre la zone (20) du premier palier et l'une des deux parties (16, 18 ; 18b), soit entre lesdites deux parties (80, 82) et hors de la zone (72) du premier palier et définissant une zone de déformation localisée ou une articulation flexible entre ces deux parties.

2. Pièce d'horlogerie selon la revendication 1, **caractérisée en ce que** ladite zone de moindre résistance mécanique est formée par une zone transversale dudit pont ayant une moindre épaisseur que les deux régions adjacentes (54, 56; 55, 57) situées respectivement de part et d'autre de cette zone transversale

3. Pièce d'horlogerie selon la revendication 1 ou 2, **caractérisée en ce que** lesdites première et deuxième parties sont situées respectivement d'un côté et de l'autre côté dudit premier palier, et **en ce qu'**il est prévu deux zones de moindre résistance mécanique situées respectivement entre la première partie et ie premier palier et entre la deuxième partie et le premier palier.

4. Pièce d'horlogerie selon la revendication 3, **caractérisée en ce que** ledit pont comprend une planche (10) dans laquelle sont agencés ledit premier palier et lesdites deux zones de moindre résistance mécanique.

5. Pièce d'horlogerie selon l'une des revendications précédentes, **caractérisée en ce que** ledit moyen de déformation dudit pont est agencé de manière à être actionné par la variation de la position d'un seul élément.

6. Pièce d'horlogerie selon l'une des revendications précédentes, **caractérisée en ce que** ledit moyen de déformation est constitué par une vis (34) de réglage de la distance entre ladite deuxième partie dudit pont et ladite platine, cette vis de réglage ayant une première extrémité (36) en appui contre ladite platine et sa deuxième extrémité accessible depuis la face supérieure (46) dudit pont opposée à ladite platine, la deuxième extrémité présentant une forme adaptée à un outil permettant de tourner ladite vis de réglage pour varier la distance entre la deuxième partie du pont et la platine.

7. Pièce d'horlogerie selon l'une des revendications précédentes, **caractérisée en ce que** ledit pont est un pont de balancier ou de tourbillon et ledit mobile tournant est un balancier ou une cage de tourbillon.

## Claims

1. Mechanical timepiece fitted with a rotating part (6), which includes an arbour one end of which pivots in a first bearing arranged in a zone (20, 72) of a bar (4; 4A, 4B: 64) and the other end of which pivots in a second bearing arranged in a bottom plate (14), said timepiece including means for adjusting the shake of said rotating part, which are formed on the one hand by means (30) for securing a first part (16; 80) of said bar to the bottom plate, which leaves said first part in a fixed relation relative to said bottom plate, and on the other hand by means (34;94) for deforming the bar which are arranged for varying the relative position between a second part (18: 18B; 82) of said bar and said bottom plate by deforming said bar, said first and second parts of said bar being provided such that actuating said bar deformation means generates a variation in the distance between said first bearing and said second bearing, **characterized in that** it includes at least one zone (22, 24; 84) of less mechanical resistance either between the zone (20) of the first bearing and one of said two parts (16, 18; 18b) or between said two parts (80, 82) outside of the zone (72) of the first bearing and defining a localised deformation zone or a flexible hinge between these two parts.

2. Timepiece according to claim 1, **characterized in that** said zone of less mechanical resistance is formed by a transverse zone of said bar whose thickness is smaller than the two adjacent regions (54, 56; 55, 57) respectively located on either side of said transverse zone.

3. Timepiece according to claim 1 or 2, **characterized in that** said first and second parts are respectively located on one side and the other side of said first bearing, and **in that** two zones of less mechanical resistance are provided, respectively located between the first part and the first bearing and the second part and the second bearing.

4. Timepiece according to claim 3, **characterized in that** said bar comprises a plate (10) in which said first bearing and said two zones of less mechanical resistance are arranged.

5. Timepiece according to any of the preceding claims, **characterized in that** said means for deforming said bar are arranged to be actuated by the variation in the position of a single element.

6. Timepiece according to any of the preceding claims, **characterized in that** said deformation means are formed by a screw (34) for adjusting the distance between said second part of said bar and said bottom plate, said adjusting screw having a first end (36) abutting against said bottom plate and the second end thereof accessible from the top face (46) of said bar opposite to said bottom plate, the second end having a shape adapted to a tool allowing said regulating screw to be rotated to vary the distance between the second part of the bar and the bottom plate.

7. Timepiece according to any of the preceding claims, **characterized in that** said bar is a balance bar or tourbillon bar and said rotating part is a balance or a tourbillon carriage.

## Patentansprüche

1. Mechanisches Zeitmessgerät, das mit einem drehenden beweglichen Element (6) versehen ist, das eine Welle aufweist, wovon ein Ende in einem ersten Wellenlager schwenkt, das in einer Zone (20, 72) einer Brücke (4; 4A; 4B; 64) angeordnet ist, und das andere Ende in einem zweiten Wellenlager schwenkt, das in einer Platine (14) angeordnet ist, wobei dieses Zeitmessgerät Mittel zum Einstellen des Spiels des drehenden beweglichen Elements umfasst, die einerseits durch ein Mittel (30) zum Befestigen eines ersten Teils (16; 80) der Brücke an der Platine, das diesen ersten Teil in einer relativ zu der Platine festen Position lässt, und andererseits durch ein Mittel (34; 94) zum Verformen der Brücke, das dazu ausgelegt ist, die relative Position zwischen einem zweiten Teil (18; 18B; 82) der Brücke und der Platine durch Verformen dieser Brücke zu verändern, gebildet sind, wobei dieser erste und dieser zweite Teil der Brücke dazu vorgesehen sind, dass eine Betätigung des Mittels zum Verformen dieser Brücke eine Veränderung des Abstandes zwischen dem ersten Wellenlager und dem zweiten Wellenlager hervorruft, **dadurch gekennzeichnet, dass** es wenigstens eine Zone (22, 24; 84) mit geringerem mechanischen Widerstand umfasst, die sich entweder zwischen der Zone (20) des ersten Wellenlagers und einem der zwei Teile (16, 18; 18b) oder zwischen den zwei Teilen (80, 82) und außerhalb der Zone (72) des ersten Wellenlagers befindet und eine räumlich begrenzte Verformungszone oder eine flexible Anlenkung zwischen diesen zwei Teilen definiert.

2. Zeitmessgerät nach Anspruch 1, **dadurch gekennzeichnet, dass** die Zone mit geringerem mechanischen Widerstand durch eine transversale Zone der Brücke gebildet ist, die eine geringere Dicke als die zwei benachbarten Bereiche (54, 56; 55, 57) hat, die sich beiderseits dieser transversalen Zone befinden.

3. Zeitmessgerät nach Anspruch 1 oder 2, **dadurch gekennzeichnet, dass** sich der erste und der zweite Teil auf der einen bzw. der anderen Seite des ersten Wellenlagers befinden und dass zwei Zonen mit geringerem mechanischen Widerstand vorgesehen sind, die sich zwischen dem ersten Teil und dem zweiten Wellenlager bzw. zwischen dem zweiten Teil und dem ersten Wellenlager befinden.

4. Zeitmessgerät nach Anspruch 3, **dadurch gekennzeichnet, dass** die Brücke einen Steg (10) umfasst, in dem das erste Wellenlager und die zwei Zonen mit geringerem mechanischen Widerstand angeordnet sind.

5. Zeitmessgerät nach einem der vorhergehenden Ansprüche, **dadurch gekennzeichnet, dass** das Mittel zum Verformen der Brücke dazu ausgelegt ist, durch die Veränderung der Position eines einzigen Elements betätigt zu werden.

6. Zeitmessgerät nach einem der vorhergehenden Ansprüche, **dadurch gekennzeichnet, dass** das Verformungsmittel durch eine Schraube (34) zum Einstellen des Abstandes zwischen dem zweiten Teil der Brücke und der Platine gebildet ist, wobei diese Einstellschraube ein erstes Ende (36) besitzt, das sich an der Platine abstützt, während ihr zweites Ende von der oberen Fläche (46) der Brücke gegenüber der Platine zugänglich ist, wobei das zweite Ende eine Form aufweist, die an ein Werkzeug angepasst ist, das das Drehen der Einstellschraube ermöglicht, um den Abstand zwischen dem zweiten Teil der Brücke und der Platine zu verändern.

7. Zeitmessgerät nach einem der vorhergehenden Ansprüche, **dadurch gekennzeichnet, dass** die Brücke eine Unruh- oder Tourbillonbrücke ist und das drehende bewegliche Element eine Unruh oder ein Tourbillon-Käfig ist.
